# EUROPÄISCHE PATENTSCHRIFT

(11) **EP 3 533 574 B1**
(45) Veröffentlichungstag und Bekanntmachung des Hinweises auf die Patenterteilung: **08.07.2020**
(21) Anmeldenummer: 18197476.7
(22) Anmeldetag: 28.09.2018
(51) Int. Cl.: B28B 7/00, B28B 7/08

(54) **ANLAGE UND VERFAHREN ZUR HERSTELLUNG VON BETONELEMENTEN**
METHOD AND DEVICE FOR PRODUCING CONCRETE ELEMENTS
INSTALLATION ET PROCÉDÉ DE PRODUCTION D'ÉLÉMENTS EN BÉTON

(30) Priorität: 19.12.2017 DE 102017130572
(43) Veröffentlichungstag der Anmeldung: 04.09.2019
(73) Patentinhaber: Vollert Anlagenbau GmbH, 74189 Weinsberg (DE)
(72) Erfinder: Vollert, Hans-Jörg, 74189 Weinsberg (DE)
(74) Vertreter: Keil & Schaafhausen Patentanwälte PartGmbB

(56) Entgegenhaltungen:
- EP-A2- 2 397 294
- WO-A1-2018/171893
- DE-A1- 1 962 529
- DE-A1- 19 546 886
- FR-A1- 2 562 465

## Beschreibung

Die Erfindung betrifft eine Anlage und ein Verfahren zur Herstellung von Betonelementen, insbesondere zur Herstellung von doppelwandigen Betonfertigteilen Zur Herstellung doppelwandiger Betonfertigteile wird häufig eine Wendevorrichtung eingesetzt. Zur Herstellung der Doppelwand wird dabei i.d.R. zunächst das obere Betonelement, die sogenannte Oberschale, auf einer Palette in einen von Schalungselementen begrenzten Bereich betoniert. Die Traverse der Wendevorrichtung nimmt die Palette mit der ausgehärteten Oberschale auf und verriegelt diese.

Nach dem Verriegeln wird das erste Betonelement auf der Palette gesichert, damit dieses während des Wendevorgangs nicht von der Palette herunterfällt.

Die Traverse dreht die Palette mit der ausgehärteten Oberschale um 180° und senkt diese in eine frisch betonierte Unterschale ab.

Aus der EP 2 193 901 B1 ist eine Wendevorrichtung bekannt, mit der das erste Betonelement vor dem Schwenken auf der Palette gesichert werden kann. Diese Wendevorrichtung weist zur Sicherung des Bauteils auf der Palette eine Halteeinrichtung mit einem schwenkbar gelagerten Spannarm auf, der zwischen einer Halteposition und einer Freigabeposition bewegbar ist. Der Spannarm kann durch Gegenhalter einer Traverse in die Halteposition geschoben werden, in der der Spannarm über einen aufblasbaren Schlauch mit dem Betonteil verspannt werden kann.

Der EP-A2-2 397 294 offenbart eine Anlage zur Herstellung von Betonelementen gemäß dem Oberbegriff des Anspruchs 1. Der DE-A1-1 962 529 offenbart ein Verfahren zur Herstellung von Betonelementen mit den Schritten gemäß dem Oberbegriff des Anspruchs 10.

Aus FR 2 562 465 A1, DE 195 46 886 A1 und WO 2018/171893 A1 sind weitere Anlagen zur Herstellung von Betonelementen bekannt, bei denen die Betonelemente innerhalb einer Schalung fixiert werden können.

Ausgehend hiervon ist es eine Aufgabe der vorliegenden Erfindung, eine Anlage und ein Verfahren bereitzustellen, mit denen Betonelemente noch effektiver herstellbar sind.

Diese Aufgabe wird durch eine Anlage nach Anspruch 1 sowie ein Verfahren nach Anspruch 10 gelöst. Eine Anlage zur Herstellung von, beispielsweise doppelwandigen, Betonelementen weist im Wesentlichen wenigstens eine Palette, mehreren Schalungselemente, die lösbar auf der wenigstens einen Palette fixierbar sind, und wenigstens eine Halteeinrichtung zum Sichern eines Betonelements auf der wenigstens einen Palette auf. Dabei weisen die Schalungselemente jeweils wenigstens einen Schalungsflächenabschnitt auf, der einen Seitenwandabschnitt des herzustellenden Betonelements definiert. Insbesondere werden die Schalungselemente so auf der Palette angeordnet, dass sie durch ihre Schalungsflächenabschnitte zusammen mit der Palette einen nach oben offenen Raum bilden, der als Gussform die Kontur des herzustellenden Betonelements definiert.

Nach der Erfindung ist die wenigstens eine Halteeinrichtung mit wenigstens einem Aktuator und wenigstens einem Befestigungselement versehen, das in eines der Schalungselemente integriert ist. Mit anderen Worten kann das wenigstens eine Befestigungselement und auch der wenigstens eine Aktuator im Wesentlichen in dem jeweiligen Schalungselemente eingehaust sein. Dabei ist das wenigstens eine Befestigungselement von dem wenigstens einen Aktuator betätigt aus einer nicht über den Schalungsflächenabschnitt vorstehenden Freigabeposition in eine über den Schalungsflächenabschnitt vorstehende Halteposition bewegbar. In Bezug auf das Befestigungselement wird folglich zwischen zwei Zuständen unterschieden, nämlich der Freigabeposition, in der sich das Befestigungselement im Wesentlichen innerhalb des Schalungselements befindet, und der Halteposition, in der das Befestigungselement zumindest teilweise aus dem jeweiligen Schalungselemente herausragt.

Dieser Ausgestaltung ermöglicht eine Befestigung eines Betonelements auf der Palette, in dem das Befestigungselement in die Halteposition überführt wird. Umgekehrt kann das Betonelement von der Palette getrennt werden, wenn das Befestigungselement in seiner Freigabeposition ist. Mit anderen Worten ist es mit in den Schalungselementen integrierten Befestigungselementen möglich, ein Betonelement sehr rasch auf einer Palette zu verspannen bzw. rasch die Verriegelung zu lösen. Zudem ist der Aufwand für Montage und Bedienung bei einem in das Schalungselement integrierten Befestigungselement gegenüber herkömmlichen Lösungen vergleichsweise gering und der Bauraum außerhalb der Schalungselemente wird nicht durch die Verriegelung des Betonelements auf der Palette benötigt. Damit kann dieser Bauraum für die Realisierung anderer Funktionen genutzt werden, beispielsweise um Bewehrungselemente zu verspannen. Da das Handling der relativ schweren Spannarme entfällt, werden die Mitarbeiter in den Anlagen entlastet und die Arbeitssicherheit erhöht.

Bei bekannten Wendevorrichtungen werden üblicherweise ausgehärtete Betonelemente auf der Palette fixiert. Dies ist mit der erfindungsgemäßen Ausgestaltung der Anlage ebenfalls möglich, indem das Befestigungselement entweder ein ausgehärtetes Betonelement hintergreift und/oder in eine Ausnehmung des Betonelements eingreift. Darüber hinaus bietet die erfindungsgemäße Ausgestaltung der Anlage jedoch auch die Möglichkeit, das Befestigungselement in die Halteposition zu überführen bevor oder während das Betonelement gegossen wird. Das Befestigungselement wird somit in den Beton mit eingegossen, was zu einer formschlüssigen Verbindung des Betonelements mit dem Befestigungselement und damit mit dem Schalungselemente und der Palette, auf der das Schalungselemente befestigt ist, führt. Anders als bei bekannten Wendevorrichtungen kann das Befestigungselement somit während verschiedener Zeitpunkte des Herstellungsverfahrens des Betonelements in die Halteposition überführt werden.

Grundsätzlich ist es erfindungsgemäß ausreichend, wenn das Befestigungselement mittels des Aktuators von der Freigabeposition in die Halteposition gebracht werden kann. Das Überführen des Befestigungselements aus der Halteposition in die Freigabeposition kann dann beispielsweise durch Schwerkraft erfolgen. Für einige Anwendungsfälle wird es jedoch bevorzugt, wenn das wenigstens eine Befestigungselement von dem wenigstens einen Aktuator betätigt aus der Halteposition in die Freigabeposition bewegbar ist.

Um ein Anhaften des Betonelements an dem Befestigungselement zu vermeiden, was zu einer Blockade des Befestigungselement führen könnte, kann das wenigstens eine Befestigungselement mit einer von dem Befestigungselement lösbaren Kappe versehen sein, die von dem Befestigungselement aus einer nicht über den Schalungsflächenabschnitt vorstehenden Freigabeposition in eine über den Schalungsflächenabschnitt vorstehende Halteposition bewegbar ist. Eine solche Kappe, die beispielsweise aus Kunststoff bestehen kann, umhüllt vorzugsweise das Befestigungselement zumindest bereichsweise und kann seitlich in den Beton bzw. das fertige Betonelement eintauchen und dort verbleiben. Mit anderen Worten wirkt die Kappe wie ein verlorener Dübel zur Verankerung des Befestigungselements im Beton. Das Befestigungselement wird auf diese Weise vor Verschmutzung geschützt und ist leicht betätigbar.

Nach einer Ausführungsform kann das wenigstens eine Befestigungselement eine in einem Schalungselement verschiebbar gelagerte, insbesondere starre, Klinke, ein, z.B. zylindrischer oder konischer, Bolzen, ein Gewindestab oder dergleichen sein. Alternativ hierzu kann das wenigstens eine Befestigungselement eine elastisch verformbare Hülle aufweisen, die aus einer nicht über den Schalungsflächenabschnitt vorstehenden Freigabeposition in eine über den Schalungsflächenabschnitt vorstehende Halteposition verformbar ist. Weitere alternative Ausführungsformen schließen beispielsweise ein aus der Freigabeposition in die Halteposition kippbares oder schwenkbares Befestigungselement ein.

Nach einer bevorzugten Ausführungsform kann der wenigstens eine Aktuator eine mit einem Fluid beaufschlagbare Kammer aufweisen, die direkt oder mittels einer Kolbenanordnung mit dem Befestigungselement verbunden ist. So ist es beispielsweise möglich, dass eine Klinke oder dergleichen durch ein mit Druck beaufschlagt Fluid aus- und eingefahren wird. Die Umschaltung zwischen Aus- und Einfahrbewegung kann beispielsweise durch das Betätigen eines Ventils gesteuert werden. Hierzu kann der Kammer eine Quelle unter Druck stehenden Fluids zugeordnet sein, die über eine Ventilanordnung mit der Kammer verbindbar ist.

Alternativ kann der wenigstens eine Aktuator eine mit einem Fluid beaufschlagbare Kammer aufweisen, die zumindest bereichsweise durch die elastisch verformbare Hülle begrenzt ist oder zumindest bereichsweise durch ein in der elastisch verformbaren Hülle angeordnetes elastisch verformbares Element begrenzt ist. So ist es beispielsweise möglich, dass das Befestigungselement aus einem äußeren elastischen Hüllelement, ähnlich einem Fahrradreifen, besteht, dass im Schalungselement fest gelagert ist und bei Druckbeaufschlagung gegen das Betonelement drückt oder in dieses hineingreift. Dadurch entsteht zwischen dem äußeren elastischen Hüllelement und dem Betonelement eine kraftschlüssige Verbindung. Im Inneren des Hüllelements kann sich ein mit einem Druck beaufschlagt Schlauch, ähnlich einem Fahrradschlauch, befinden, der bei Druckbeaufschlagung expandiert und das Hüllelement gegen das Betonelement drückt.

Als weitere Alternative kann eine das Befestigungselement bildende Klinke oder dergleichen eine Zahnstange aufweisen oder mit einer Zahnstange verbunden sein, wobei der wenigstens eine Aktuator ein rotatorisch angetriebenes Ritzel aufweisen kann, das mit der Zahnstange in Eingriff steht. Eine Betätigung des Ritzels bewirkt dann eine translatorische Bewegung der Zahnstange und der damit verbundenen Klinke. Weitere Beispiele für einen in der erfindungsgemäßen Anlage einsetzbaren bistabilen Aktuator sind neben einem unter Druck stehenden Medium oder einem Elektromotor auch eine Feder und/oder ein (Elektro-)Magnet.

Anlagen zur Herstellung von Betonelementen werden in immer größerem Umfang automatisiert betrieben. Es ist daher vorteilhaft, wenn dem wenigstens einen Aktuator eine Steuerung zur Betätigung des wenigstens einen Aktuators zugeordnet ist. Die Steuerung betätigt dabei den Aktuator vorzugsweise in Abhängigkeit eines manuell, kabelgebunden, über Funk und/oder von einem Sensor erzeugten Signals. Geeignete Sensoren für die Betätigung des Aktuators sind ein Neigungsschalter, ein Beschleunigungssensor oder dergleichen.

Die oben genannte Aufgabe wird weiter mit einem Verfahren zur Herstellung von, beispielsweise doppelwandigen, Betonelementen, insbesondere im Umlaufverfahren, mit folgenden Schritten gelöst: Bereitstellen einer Palette, anschließendes Aufbringen von Schalungselementen auf die Palette, wobei wenigstens eines der Schalungselemente ein von einem Aktuator aus einer nicht über einen Schalungsflächenabschnitt vorstehenden Freigabeposition in eine über den Schalungsflächenabschnitt vorstehende Halteposition bewegbares Befestigungselement aufweist, anschließendes Ausfahren des wenigstens einen Befestigungselements aus der Freigabeposition in die Halteposition, anschließendes Einfüllen von Beton in den von der Palette und den Schalungselementen definierten Raum, anschließendes Wenden der Palette nach dem Aushärten des Betons, und anschließendes Zurückziehen des wenigstens einen Befestigungselements aus der Halteposition in die Freigabeposition.

Das Verfahren beruht dabei auf der Idee, dass das Befestigungselement in den Beton des herzustellenden Betonelements eingegossen werden kann, wenn das Befestigungselement sich während des Gießens des Betons bereits in seiner Halteposition befindet. Dies ermöglicht eine besonders gute Verbindung mit den Schalungselementen und der Palette, ohne dass nach dem Aushärten aufwändige Arbeitsschritte erforderlich sind.

Die Herstellung von doppelwandigen Betonelementen im Umlaufverfahren kann weitere Schritte umfassen, beispielsweise das Reinigen von Schalungselementen und der Palette, das Plotten der Positionen, auf die die Schalungselemente, zum Beispiel robotergesteuert, abgesetzt werden sollen, das Einbringen von Bewehrungen, den Transport zwischen einzelnen Stationen und dergleichen.

Nachfolgend wird die Erfindung anhand von Ausführungsbeispielen und unter Bezugnahme auf die Zeichnung näher erläutert. Dabei bilden alle beschriebenen und/oder bildlich dargestellten Merkmale für sich den Gegenstand der Erfindung unabhängig von ihrer Zusammenfassung in den Ansprüchen oder deren Rückbezügen .

Es zeigen schematisch:
- Fig. 1: eine Schnittansicht einer erfindungsgemäßen Einrichtung zur Herstellung von Betonelementen,
- Fig. 2: in Schnittansicht ein Schalungselement nach einer ersten Ausführungsform der Erfindung,
- Fig. 3: in Schnittansicht ein Schalungselement nach einer zweiten Ausführungsform der Erfindung,
- Fig. 4: in Schnittansicht ein Detail aus Fig. 3, und
- Fig. 5: in Schnittansicht ein Schalungselement nach einer dritten Ausführungsform der Erfindung.

Figur 1 zeigt eine Prinzipskizze eines Teils einer Anlage zur Herstellung von Betonelementen im Paletten-Umlaufverfahren, insbesondere zur Herstellung von doppelwandigen Betonelementen. In der Ausführungsform der Figur 1 ist auf einer Palette 1 ein Schalungselement 2 angeordnet, das durch einen Halter 3, beispielsweise magnetisch, lösbar auf der Palette 1 befestigt ist. Weiter ist ein Befestigungselement 4 dargestellt, das über einen bistabilen Aktuator 5, dem ein Auslöser 6 und ein Energiespeicher 7 zugeordnet sind, betätigbar ist.

Wie aus Figur 1 ersichtlich ist, sind dabei das Befestigungselement 4, der Aktuator 5, der Auslöser 6 und der Energiespeicher 7 zumindest teilweise innerhalb des Schalungselements 2 angeordnet und in dieses integriert. Figur 1 zeigt dabei einen Zustand, in welchem sich das Befestigungselement 4 in seiner Halteposition befindet, in der das Befestigungselement 4 zumindest bereichsweise aus dem Schalungselement 2 herausragt und in das schematisch angedeutete Betonelement 8 eingreift.

Die Halteposition wird in diesem Zusammenhang so definiert, dass das Befestigungselement 4 über einen Schalungsflächenabschnitt 9 des Schalungselements 2 in Richtung zu dem Betonelement 8 vorsteht. Der Schalungsflächenabschnitt 9 ist dabei eine an dem Betonelement 8 anliegende Außenfläche des Schalungselements 2. In einer in Figur 1 nicht dargestellten Freigabeposition ist das Befestigungselement 4 so weit in das Schalungselement 2 zurückgezogen, dass das Befestigungselement 4 nicht oder zumindest nicht wesentlich über den Schalungsflächenabschnitt 9 des Schalungselements 2 in Richtung zu dem Betonelement 8 vorsteht.

Zur Betätigung des Befestigungselements 4 ist dieses direkt oder indirekt in geeigneter Weise mit dem Aktuator 5 verbunden. Der Aktuator 5 kann dabei entweder ausschließlich für das Ausfahren des Befestigungselements 4 aus der Freigabeposition in die Halteposition verwendet werden oder kann zusätzlich auch das Befestigungselement 4 aus der Halteposition in die Freigabeposition zurückziehen.

Der in Figur 1 gezeigte Auslöser 6 kann eine Steuerung aufweisen, um den Aktuator 5 in Abhängigkeit eines Signals zu betätigen. Hierfür kann in dem Energiespeicher 7 gespeicherte Energie freigesetzt werden. Der Auslöser 6 bzw. die Steuerung können mit Schaltern oder Sensoren versehen sein, um den Aktuator 5 automatisch zu betätigen. Beispielsweise kann der Aktuator 5 das Befestigungselement 4 in die Halteposition ausfahren, sobald das Schalungselement 2 mittels des Halters 3 auf der Palette 1 befestigt wird. Das Aufsetzen des Schalungselements 2 auf der Palette 1 und das Auslösen des Halters 3 kann beispielsweise mittels eines Neigungsschalters und/oder eines Beschleunigungssensors detektiert werden. Umgekehrt kann der Aktuator 5 betätigt werden, um das Befestigungselement 4 aus der Halteposition in die Freigabeposition zu überführen, wenn mittels des Neigungsschalters ein Kippen der Palette 1 um zum Beispiel 180° und/oder mittels des Beschleunigungssensors ein bestimmter Beschleunigungswert detektiert wird, der beim Rütteln der Oberschale, d.h. während des Verdichtens, auftritt.

In der Ausführungsform der Figur 2 ist das Befestigungselement 4 als eine Klinke gestaltet, die in dem Schalungselement 2, zum Beispiel etwa parallel zu der Palette 1, verschiebbar geführt ist. Der Energiespeicher 7 ist in dieser Ausführungsform als eine Kammer mit unter Druck stehendem Fluid bzw. eine Fluidquelle ausgestaltet, die über eine, bspw. in den Auslöser 6 integrierte, Ventileinheit mit einem Zylinder verbindbar ist, um einen Kolben des Befestigungselements 4 bzw. einen mit diesem verbundenen Kolben zu betätigen. Die Ventileinheit kann dabei derart gestaltet sein, dass das Befestigungselement 4 aktiv in die Freigabeposition zurückziehbar ist. Die Klinke ist auf der in Figur 2 unteren Seite abgeschrägt gestaltet, so dass die Verbindung mit dem Betonelement 8 (nicht dargestellt) nach dem Wendevorgang durch die auf das Betonelement wirkende Schwerkraft gelöst werden kann, wenn kein Druck auf den mit der Klinke verbundenen Kolben ausgeübt wird.

In Figur 3 ist ebenfalls ein Schalungselement 2 im Querschnitt dargestellt, das wiederum einen Energiespeicher 7 in Form einer Kammer mit unter Druck stehendem Fluid und eine Ventilanordnung als Auslöser 6 aufweist. Wie aus der Detailansicht der Figur 4 ersichtlich ist, ist die Ventilanordnung über eine Leitung mit einem aufblasbaren Schlauch 10 oder dergleichen elastisch verformbaren Element verbunden. In das Schalungselement 2 ist weiter eine elastisch verformbare Hülle 11 eingebracht, die den aufblasbaren Schlauch 10 bereichsweise umgibt. In ihrem undeformierten Zustand ist die Hülle 11 beispielsweise etwa bündig mit dem Schalungsflächenabschnitt 9 des Schalungselements 2 angeordnet, was der Freigabeposition entspricht (nicht dargestellt). Wird dagegen der aufblasbare Schlauch 10 mit dem unter Druck stehenden Fluid aus dem Energiespeicher 7 beaufschlagt, verformt der Schlauch 10 die Hülle 11 so, dass diese über den Schalungsflächenabschnitt 9 des Schalungselements 2 in Richtung zu dem Betonelement 8 vorsteht, was der in den Figuren 3 und 4 gezeigten Halteposition entspricht. Entsprechend kann das Befestigungselement 4, das durch die Hülle 11 gebildet wird, aus der Halteposition in die Freigabeposition überführt werden, indem Druck aus dem aufblasbaren Schlauch 10 abgelassen wird.

Eine weitere Ausführungsform ist in Figur 5 dargestellt, die ein Schalungselement 2 in einem horizontalen Schnitt zeigt. In dem Schalungselement 2 ist wiederum ein Befestigungselement 4 verschiebbar gelagert. Das Befestigungselement 4 ist in dieser Ausführungsform einstückig mit einer Zahnstange 12 ausgebildet, die mit einem Ritzel 13 in Eingriff steht. Die Zahnstange 12 und das Ritzel 13 bilden gemeinsam einen Aktuator 5 zur Betätigung des Befestigungselements 4. Hierzu ist das Ritzel 13 mit einem nicht gezeigten Motor verbunden, so dass abhängig von der Drehrichtung des Ritzels 13 das Befestigungselement 4 in die in Figur 5 gezeigte Halteposition oder zurück in die Freigabeposition bewegt werden kann.

Weiter ist in Figur 5 eine Kappe 14 dargestellt, die den über den Schalungsflächenabschnitt 9 des Schalungselements 2 in Richtung zu dem Betonelement 8 vorstehenden Bereichen des Befestigungselements 4 in der Halteposition umgibt. Die Kappe 14 bildet dabei einen verlorenen Dübel, der von dem Befestigungselement 4 in das Betonelement 8 eingebracht wird und dort verbleibt, wenn das Befestigungselement 4 in die Freigabeposition zurückgezogen wird.

Nach einer weiteren nicht dargestellten Alternative kann das Befestigungselement mittels eines Gewindes oder eines Schneckengetriebes betätigt werden.

Nachfolgend wird die Herstellung eines doppelwandigen Betonformteils unter Bezugnahme auf Figur 1 erläutert. Nach dem Aufbringen und Verankern (zum Beispiel mit magnetischen Haltern 3) von mehreren Schalungselementen 2 auf der Palette 1 werden mehrere Befestigungselemente 4 aus einem oder mehreren Schalungselementen 2 in die in Figur 1 gezeigte Halteposition ausgefahren. Anschließend wird in den durch die Palette 1 und die Schalungselemente 2 definierten Raum Beton eingefüllt und verdichtet.

Der Beton umschließt dabei die Befestigungselemente 4 sowie die gegebenenfalls vorgesehenen Kappen 14, wodurch eine Verbindung zwischen dem Beton und den Schalungselementen 2 bzw. der Palette 1 entsteht. Diese Verbindung bewirkt, dass das nach dem Aushärten des Betons entstehende Betonelement, d.h. eine Wand des doppelwandigen Betonformteils, fest mit der Palette 1 verbunden bleibt. Es ist somit möglich, die Palette 1 um 180° zu kippen und das Betonelement 8 auf dem Kopf stehend in einer Form einzubringen, in der die zweite Wand des doppelwandigen Betonformteils hergestellt wird. Die Palette 1 kann dann durch Überführen der Befestigungselemente 4 in die Freigabeposition von dem Betonelement 8 gelöst werden.

### Bezugszeichen

- 1: Palette
- 2: Schalungselement
- 3: Halter
- 4: Befestigungselement
- 5: Aktuator
- 6: Auslöser
- 7: Energiespeicher
- 8: Betonelement
- 9: Schalungsflächenabschnitt
- 10: aufblasbarer Schlauch
- 11: elastisch verformbare Hülle
- 12: Zahnstange
- 13: Ritzel
- 14: Kappe

## Patentansprüche

1. Anlage zur Herstellung von Betonelementen, mit wenigstens einer Palette (1), mehreren Schalungselementen (2), die lösbar auf der wenigstens einen Palette (1) fixierbar sind, und mit wenigstens einer Halteeinrichtung zum Sichern eines Betonelements (8) auf der wenigstens einen Palette (1), wobei die Schalungselemente (2) jeweils wenigstens einen Schalungsflächenabschnitt (9) aufweisen, der einen Seitenwandabschnitt des herzustellenden Betonelements (8) definiert, wobei die wenigstens eine Halteeinrichtung wenigstens einen Aktuator (5) und wenigstens ein Befestigungselement (4) aufweist, das in eines der Schalungselemente (2) integriert ist, wobei das wenigstens eine Befestigungselement (4) von dem wenigstens einen Aktuator (5) betätigt aus einer nicht über den Schalungsflächenabschnitt (9) vorstehenden Freigabeposition in eine über den Schalungsflächenabschnitt (9) vorstehende Halteposition bewegbar ist, **dadurch gekennzeichnet, dass** die Anlage weiter einen Beschleunigungssensor und/oder einen Neigungssensor aufweist, und dass das Befestigungselement (4) in der Halteposition gehalten wird, wenn der Beschleunigungssensor eine bestimmte Beschleunigung und/oder der Neigungssensor eine definierte Ausrichtung der Palette (1) detektiert.

2. Anlage nach Anspruch 1, **dadurch gekennzeichnet, dass** das wenigstens eine Befestigungselement (4) von dem wenigstens einen Aktuator (5) betätigt aus der Halteposition in die Freigabeposition bewegbar ist.

3. Anlage nach Anspruch 1 oder 2, **dadurch gekennzeichnet, dass** das wenigstens eine Befestigungselement (4) mit einer von dem Befestigungselement (4) lösbaren Kappe (14) versehen ist, die von dem Befestigungselement (4) aus einer nicht über den Schalungsflächenabschnitt (9) vorstehenden Freigabeposition in eine über den Schalungsflächenabschnitt (9) vorstehende Halteposition bewegbar ist.

4. Anlage nach einem der vorhergehenden Ansprüche, **dadurch gekennzeichnet, dass** das wenigstens eine Befestigungselement (4) eine in einem Schalungselement (2) verschiebbar gelagerte Klinke ist, oder dass das wenigstens eine Befestigungselement (4) eine elastisch verformbare Hülle (11) aufweist, die aus einer nicht über den Schalungsflächenabschnitt (9) vorstehenden Freigabeposition in eine über den Schalungsflächenabschnitt (9) vorstehende Halteposition verformbar ist.

5. Anlage nach Anspruch 4, **dadurch gekennzeichnet, dass** der wenigstens eine Aktuator (5) eine mit einem Fluid beaufschlagbare Kammer (7, 12) aufweist, die direkt oder mittels einer Kolbenanordnung mit dem Befestigungselement (4, 11) verbunden ist.

6. Anlage nach Anspruch 5, **dadurch gekennzeichnet, dass** der Kammer (7, 11) eine Quelle unter Druck stehenden Fluids zugeordnet ist, die über eine Ventilanordnung (6) mit der Kammer (7, 11) verbindbar ist.

7. Anlage nach Anspruch 4, **dadurch gekennzeichnet, dass** die Klinke eine Zahnstange (12) aufweist oder mit einer Zahnstange (12) verbunden ist, und dass der wenigstens eine Aktuator (5) ein rotatorisch angetriebenes Ritzel (13) aufweist, das mit der Zahnstange (12) in Eingriff steht.

8. Anlage nach Anspruch 4, **dadurch gekennzeichnet, dass** der wenigstens eine Aktuator (5) eine Feder und/oder einen Elektromagnet aufweist.

9. Anlage nach einem der vorhergehenden Ansprüche, **dadurch gekennzeichnet, dass** dem wenigstens einen Aktuator (5) eine Steuerung zur Betätigung des wenigstens einen Aktuators (5) in Abhängigkeit eines manuell, kabelgebunden, über Funk und/oder von einem Sensor erzeugten Signals zugeordnet ist.

10. Verfahren zur Herstellung von Betonelementen mit folgenden Schritten, insbesondere im Umlaufverfahren:
a) Bereitstellen einer Palette (1),
b) Aufbringen von Schalungselementen (2) auf die Palette (1), wobei wenigstens eines der Schalungselemente (2) ein von einem Aktuator (5) aus einer nicht über einen Schalungsflächenabschnitt (9) vorstehenden Freigabeposition in eine über den Schalungsflächenabschnitt (9) vorstehende Halteposition bewegbares Befestigungselement (4) aufweist,
c) Ausfahren des wenigstens einen Befestigungselements (4) aus der Freigabeposition in die Halteposition,
d) Einfüllen von Beton in den von der Palette (1) und den Schalungselementen (2) definierten Raum,
e) Wenden der Palette (1) nach dem Aushärten des Betons, und
f) Zurückziehen des wenigstens einen Befestigungselements (4) aus der Halteposition in die Freigabeposition,
**dadurch gekennzeichnet, dass** das Befestigungselement (4) in der Halteposition gehalten wird, wenn ein Beschleunigungssensor eine bestimmte Beschleunigung und/oder ein Neigungssensor eine definierte Ausrichtung der Palette (1) detektiert.

## Claims

1. A device for producing concrete elements, with at least one palette (1), a plurality of formwork elements (2) which can be fixed detachably on the at least one palette (1), and with at least one holding device for securing a concrete element (8) on the at least one palette (1), wherein the formwork elements (2) each comprise at least one formwork surface section (9), which defines a side wall section of the concrete element (8) to be produced, wherein the at least one holding device comprises at least one actuator (5) and at least one fastening element (4), which is integrated into one of the formwork elements (2), wherein the at least one fastening element (4), actuated by the at least one actuator (5), can be moved out of a release position not projecting above the formwork surface section (9) into a holding position projecting above the formwork surface section (9), **characterised in that** the device further comprises an acceleration sensor and/or a tilt sensor, and that the fastening element (4) is held in the holding position when the acceleration sensor detects a specific acceleration and/or the tilt sensor detects a defined alignment of the palette (1).

2. The device according to claim 1, **characterised in that** the at least one fastening element (4), actuated by the at least one actuator (5), can be moved out of the holding position into the release position.

3. The device according to claim 1 or 2, **characterised in that** the at least one fastening element (4) is provided with a cap (14), which is released from the fastening element (4) and which can be moved by the fastening element (4) out of a release position not projecting above the formwork surface section (9) into a holding position projecting above the formwork surface section (9).

4. The device according to any one of the preceding claims, **characterised in that** the at least one fastening element (4) is a catch mounted displaceably in a formwork element (2), or that the at least one fastening element (4) comprises an elastically deformable cover (11), which can be deformed out of a release position not projecting above the formwork surface section (9) into a holding position projecting above the formwork surface section (9).

5. The device according to claim 4, **characterised in that** the at least one actuator (5) comprises a chamber (7, 12), to which a fluid can be admitted and which is connected directly by means of a piston arrangement to the fastening element (4, 11).

6. The device according to claim 5, **characterised in that** a source of pressurised fluid is assigned to the chamber (7, 11), which source can be connected via a valve arrangement (6) to the chamber (7, 11).

7. The device according to claim 4, **characterised in that** the catch comprises a toothed rack (12) or is connected to a toothed rack (12), and that the at least one actuator (5) comprises a rotationally driven pinion (13), which is engaged with the toothed rack (12).

8. The device according to claim 4, **characterised in that** the at least one actuator (5) comprises a spring and/or an electromagnet.

9. The device according to any one of the preceding claims, **characterised in that** there is assigned to the at least one actuator (5) a control for actuating the at least one actuator (5) depending on a signal generated manually, by cable, via radio and/or by a sensor.

10. A method for producing concrete elements with the following steps, in particular by a circulation process:
a) provision of a palette (1),
b) placing of formwork elements (2) onto the palette (1), wherein at least one of the formwork elements (2) comprises a fastening element (4) which can be moved by an actuator (5) out of a release position not projecting above a formwork surface section (9) into a holding position projecting above a formwork surface section (9),
c) extending the at least one fastening element (4) out of the release position into the holding position,
d) filling concrete into the space defined by the palette (1) and the formwork elements (2),
e) turning the palette (1) after the hardening of the concrete, and
f) retraction of the at least one fastening element (4) out of the holding position into the release position,
**characterised in that** the fastening element (4) is held in the holding position when an acceleration sensor detects a specific acceleration and/or a tilt sensor detects a defined alignment of the palette (1).

## Revendications

1. Installation, destinée à fabriquer des éléments en béton, pourvue d'au moins un palette (1), de plusieurs éléments de coffrage (2), qui sont susceptibles d'être fixés de manière amovible sur l'au moins une palette (1), et pourvue d'au moins un système de maintien, destiné à sécuriser un élément en béton (8) sur l'au moins une palette (1), les éléments de coffrage (2) comportant chacun au moins un segment de surface de coffrage (9), lequel définit un segment de paroi latérale de l'élément en béton (8) qui doit être fabriqué, l'au moins un système de maintien comportant au moins un actionneur (5) et au moins un élément de fixation (4), lequel est intégré dans l'un des éléments de coffrage (2), l'au moins un élément de fixation (4) manœuvré par l'au moins un actionneur (5) étant mobile d'une position de libération, ne débordant pas au-delà du segment de surface de coffrage (9) dans une position de maintien débordant au-delà du segment de surface de coffrage (9), **caractérisée en ce que** l'installation comporte par ailleurs un capteur d'accélération et/ou un capteur d'inclinaison et **en ce que** l'élément de fixation (4) est maintenu dans la position de maintien lorsque la capteur d'accélération détecte une accélération déterminée et/ou le capteur d'inclinaison détecte une orientation définie de la palette (1).

2. Installation selon la revendication 1, **caractérisée en ce que** l'au moins un élément de fixation (4), manœuvré par l'au moins un actionneur (5) est mobile de la position de maintien dans la position de libération.

3. Installation selon la revendication 1 ou 2, **caractérisée en ce que** l'au moins un élément de fixation (4) est muni d'une calotte (14) amovible par rapport à l'élément de fixation (4), qui est mobile par l'élément de fixation (4) d'une position de libération ne débordant pas au-delà du segment de surface de coffrage (9) dans une position de maintien débordant au-delà du segment de surface de coffrage (9).

4. Installation selon l'une quelconque des revendications précédentes, **caractérisée en ce que** l'au moins un élément de fixation (4) est un cliquet logé de manière déplaçable dans un élément de coffrage (2) ou **en ce que** l'au moins un élément de fixation (4) comporte une enveloppe (11) élastiquement déformable, qui est déformable d'une position de libération ne débordant pas au-delà du segment de surface de coffrage (9) dans une position de maintien débordant au-delà du segment de surface de coffrage (9).

5. Installation selon la revendication 4, **caractérisée en ce que** l'au moins un actionneur (5) comporte une chambre (7, 12) susceptible d'être exposée à un fluide, qui est reliée directement ou au moyen d'un ensemble de pistons avec l'élément de fixation (4, 11).

6. Installation selon la revendication 5, **caractérisée en ce qu'**à la chambre (7, 11) est associée une source d'un fluide sous pression, qui par l'intermédiaire d'un ensemble de soupapes (6) est susceptible d'être reliée avec la chambre (7, 11).

7. Installation selon la revendication 4, **caractérisée en ce que** le cliquet comporte une crémaillère (12) ou est relié avec une crémaillère (12), et **en ce que** l'au moins un actionneur (5) comporte un pignon (13) entraîné en rotation, qui est en engrènement avec la crémaillère (12).

8. Installation selon la revendication 4, **caractérisée en ce que** l'au moins un actionneur (5) comporte un ressort et/ou un électroaimant.

9. Installation selon l'une quelconque des revendications précédentes, **caractérisée en ce qu'**à l'au moins un actionneur (5) est associé un système de commande, destiné à manœuvrer l'au moins un actionneur (5) en fonction d'un signal généré manuellement, par voie filaire, par radio et/ou par un capteur.

10. Procédé, destiné à fabriquer des éléments en béton comportant les étapes suivantes, notamment par procédé de recirculation, consistant à :
a) mettre à disposition une palette (1),
b) appliquer des éléments de coffrage (2) sur la palette (1), au moins l'un des éléments de coffrage (2) comportant un élément de fixation (4) mobile par un actionneur (5) d'une position de libération ne débordant pas au-delà d'un segment de surface de coffrage (9) dans une position de maintien débordant au-delà du segment de surface de coffrage (9),
c) déployer l'au moins un élément de fixation (4) de la position de libération dans la position de maintien,
d) remplir de béton l'espace défini par la palette (1) et les éléments de coffrage (2),
e) faire tourner la palette (1) après la solidification du béton, et
f) tirer vers l'arrière l'au moins un élément de fixation (4) de la position de maintien dans la position de libération,
caractérisé en qu'on en ce qu'on maintient l'élément de fixation (4) dans la position de maintien lorsqu'un capteur d'accélération détecte une accélération déterminée et/ou un capteur d'inclinaison détecte une orientation définie de la palette (1).
